# EUROPÄISCHE PATENTANMELDUNG

(11) **EP 0 472 748 A1**
(43) Veröffentlichungstag der Anmeldung: **04.03.1992**
(21) Anmeldenummer: 90116313.9
(22) Anmeldetag: 25.08.1990
(51) Int. Cl.: F04F 11/02

(54) **Rotor einer Druckwellenmaschine**

(71) Anmelder: ASEA BROWN BOVERI AG, CH-5401 Baden (CH)
(72) Erfinder: Althaus, Rolf, Dr., CH-9000 St. Gallen (CH); Chyou, Yau-Pin, Dr., CH-5430 Wettingen (CH); Zauner, Erwin, Dr., CH-5400 Baden (CH)

(57) **Zusammenfassung**

Bei einem Rotor einer Druckwellenmaschine sind an seinem Umfang Rotorzellen (2) gleichmässig verteilt, die dazu bestimmt sind, im Betrieb zwei gasförmige Medien aufzunehmen zwecks Verdichtung des ersten durch Druckwellen des zweiten Mediums. Dabei sind die Rotorzellen so angeordnet, dass sie in einer Ebene senkrecht zur Drehachse des Rotors (1) verlaufen.

## Beschreibung

Die vorliegende Erfindung betrifft einen Rotor einer Druckwellenmaschine gemäss Oberbegriff des Anspruchs 1.

### Technisches Gebiet und Stand der Technik

In Druckwellenmaschinen wird bei ihrer Verwendung als Aufladegerät für Verbrennungsmotoren Umgebungsluft zu Ladeluft und bei ihrer Verwendung als Hochdruckverdichterstufe einer Gasturbine vorverdichtete Luft weiter verdichtet zur Erzeugung von Treibgas für den Hochdruckturbinenteil. Die Kompression der Luft findet dabei in einem Rotor statt, dessen Umfang bei heutiger Ausführungen achsparallel verlaufende Zellen aufweist, in denen die Luft mit dem Abgas des Motors oder mit aus der Erennkammer der Turbogruppe abgezweigte Treibgas ohne festes Trennelement direkt in Berührung kommt. Zur Steuerung der Ein- und Auslässe von Luft und Gas in die bzw. aus den Zellen befinden sich an den beiden Stirnseiten des Rotors ein Gehäuse mit Kanälen für die Zu-und/oder Abfuhr der beiden am Druckwellenprozess beteiligten Medien. Kommt eine mit zu verdichtender Luft gefüllte Zelle vor einen Hochdruckgaseinlass, so läuft eine Druckwelle in die Zelle und verdichtet dort die Luft. Diese Druckwelle erreicht das Ende der Zelle, sobald diese den Hochdruckluftauslass passiert. Die Luft wird dort ausgeschoben und die Zelle ist dann ganz mit Gas gefüllt. Beim Weiterdrehen sorgen Expansionswellen dafür, dass das Gas die Zelle wieder verlässt und dass frische Luft angesaugt wird, worauf sich der Kompressionsvorgang wiederholt.

Ein kritischer, für den Prozess einer Druckwellenmaschine mit ausschlaggebender Umstand besteht darin, dass die Abmessungen der Zellen nicht beliebig vergrössert werden können, ohne dabei den Druckwellenmaschinen-Prozess zu beeinflussen, und dass bei Maschinen mit unterschiedlichen Leistung jeweils Rotoren mit unterschiedlichen Durchmessern bereitgestellt werden müssen.

### Aufgabe der Erfindung

Hier will die Erfindung Abhilfe schaffen. Der Erfindung, wie sie in den Ansprüchen gekennzeichnet ist, liegt die Aufgabe zugrunde, bei einem Rotor einer Druckwellenmaschine der eingangs genannten Art die Zellen so vorzusehen, dass sie beliebig vergrössert werden können, ohne dabei einen in der Druckwellenmaschine stattfindenden Prozess zu beeinflussen.

Der wesentliche Vorteil der Erfindung ist darin zu sehen, dass die Mischprozesse beim Zellöffnen und zufolge der Corioliskräfte in der gleichen Ebene stattfinden. Die Abmessung der Zelle muss daher nur in Umfangsrichtung klein gehalten werden, während in Axialrichtung keine Beschränkung für die Abmessung der Zellen bestehen. Dadurch kann der Reibungswiderstand und der Wärmeübergang gegenüber einer annähernd quadratischen Zelle vermindert werden. Ausserdem können Maschinen mit unterschiedlichen Leistungen allein durch Veränderung der Rotorlänge bei gleichem Durchmesser hergestellt werden.

Ein weiterer Vorteil der Erfindung ist darin zu sehen, dass die durch die radiale Bewegung in einem System unter anderen entstehenden Corioliskräfte durch eine geeignete Krümmung der Zellen in Umfangsrichtung für einzelne Phasen des Prozesses vollständig oder teilweise kompensiert werden können.

Vorteilhafte und zweckmässige Weiterbildungen der erfindungs gemässen Aufgabenlösung sind in den weiteren Ansprüchen gekennzeichnet.

Im folgenden wird anhand der Zeichnung Ausführungsbeispiele der Erfindung näher erläutert. Alle für das unmittelbare Verständnis der Erfindung nicht erforderlichen Elemente sind fortgelassen Die Richtung der Medien ist mit Pfeilen gekennzeichnet. In den verschiedenen Figuren sind gleiche Elemente jeweils mit den gleichen Bezugszeichen versehen.

### Kurze Beschreibung der Figuren

Es zeigt
Fig. 1 einen Zellenrotor in Querschnitt und
Fig. 2 eine Seitenansicht des Zellenrotors, der gekrümmte Zellen aufweist.

### Beschreibung der Ausführungsbeispiele

Fig. 1 zeigt einen Zellenrotor 1, welcher aus einem hohlen Innenteil besteht und welcher Rotorzellen 2 in einer Ebene senkrecht zur Drehachse des Zellenrotors 1 trägt. Der Rotorkörper trägt auf einer Seite eine Nabe 3, die aus Kühl- oder Durch strömungsgründen eine Bohrung aufweist. Diese Nabe 3 ist über eine Anzahl Verbindungselemnte 4 mit der axialen körperlichen Begrenzung der Zellen 2 verbunden. Die Einströmung 5 resp. 5a und die Ausströmung 6 resp. 6a der Medien geschieht hier demnach ebenfalls senkrecht zur Drehachse des Zellenrotors 1. Diese Konfiguration bewirkt, dass die Mischprozesse beim Zellöffnen und zufolge der durch die Anordnung der Rotorzellen 2 entstehenden Corioliskräfte in der gleichen Ebene stattfinden können, was sich vorzugsweise für einen Energietauschprozess sehr vorteilhaft auswirkt. Ausgehend von dieser Tatsache muss die Abmessung der Rotorzellen daher nur in Umfangsrichtung klein gehalten werden, während in Axialrichtung keine Beschränkung für die Abmessung der Rotorzellen bestehen. Dadurch kann der Reibungswiderstand und der Wärmeübergang gegenüber einer annähernd quadratischen Zellen, gemäss Stand der Technik, vermindert werden. Maschinen mit unterschiedlicher Leistung lassen sich denmach allein durch eine Veränderung der Länge des Zellenrotors 1 erfassen, ohne irgendwelche Veränderung des Durchmessers. Damit lässt sich eine kompaktere Baureihe entwickeln, und die Einsatzmöglichkeiten dises Zellenrotors 1 steigen überproportional, denn in den meisten Fällen bietet eine Vergrösserung des Durchmessers des Zellenrotors 1 eine unüberwindliche bauliche Vorkehrung. Ueber die geometrische Ausgestaltung der Verbindungselemente 4 wird auf die Ausführungen unter Figur 2 verwiesen.

Fig. 2 zeigt den gleichen Zellenrotor 1 gemäss Fig. 1 in einer seitlichen Ansicht. Bei einer radialen Bewegung in einem rotierenden System entstehen unter anderen Corioliskräfte. Durch eine geeignete Krümmung der Rotorzellen 2 in Umfangsrichtung, wie dies aus Fig. 2 besonders gut hervorgeht, können für einzelne Phasen des Energietauschprozesses diese Corioliskräfte bzw. die dadurch verursachten Mischprozesse vollständig oder teilweise kompensiert werden. Wichtig ist dabei, dass sich die Krümmung der Rotorzellen 2 in Drehrichtung konvex verhält, damit das obengenannte Postulat erfüllt werden kann. Bei dieser Konfiguration des Zellenrotors 1 entstehen zwischen den relativ heissen Rotormantel 1a und der relativ kühlen Nabe 3 grosse Unterschiede in der thermischen Ausdehnung. Dies kann durch eine sogenannte elastische Konfiguration der Verbindungselemente ausgeglichen werden, die derart geformt sind, dass sie nur gegenüber radialsymmetrischen Dehnungen des Zellenrotors weich sind, und die Spannungsspitzen vom heissen Bereich in den kühlen Bereich verlagert werden können. Diese Ausführung hat erstens den Vorteil, dass die Nabe 3 kühl gehalten werden kann, und daher nur der Rohrmantel 1 aus einem warmfesten Material hergestellt werden muss. Ausserdem können die Ausdehnungskoeffizienten der verwendeten Werkstoffe unterschiedlich sein. Des weitern können sehr schnelle Temperaturänderungen (z.B. Aenderungen des Betriebszustandes oder Notabschaltung) ohne Spannungsprobleme bewältigt werden, da ein Temperaturausgleich nicht abgewartet werden muss. Ferner ist diese Verbindung sehr steif gegenüber allen nicht radialsymmetrischen Verformungen, so dass sich keine zusätliche Probleme mit Eigenfrequenzen ergeben. Die Geometrie der Verbindungselemente 4 (Speichen) ist so zu wählen, dass:
a) Die Spannungen zufolge Fliehkraft und unterschiedlicher thermischer Dehnung sich an der kühlen Nabe überlagern, während sie sich am heissen Zellenrotor 1 teilweise kompensieren.
b) Am äusseren Anschlusspunkt (Zellenrotor) die thermische Spannung etwa halb so gross sein sollte wie die Fliehkraftspannung.

Dadurch ist gewährleistet, dass ausgehend von einem Anfahrzustand (kalter Zellenrotor bei Nenndrehzahl) mit steigender Zellenrotor-Temperatur die Spannung an der Nabe 3 zu und am Zellenrotor 1 abnimmt. Dies trägt der abnehmenden Belastbarkeit des Materials mit steigender Temperatur Rechnung. Durch die spezielle Wahl des Verhältnisses von thermischer Spannung zu Fliehkraftspannung kann bei heissem Zellenrotor 1 für den gesamtemn Drehzahlbereich gewährleistet werden, dass das Spannungsniveau am äusseren Anschlusspunkt den halben Wert der Fliehkraftspannung nicht übersteigt. Dies ist insbesondere wichtig bei Notabschaltungg und bei Maschinen, die im Betrieb starken Schwankungen unterworfen sind, wie dies der Fall ist, wenn der Zellenrotor 1 als Druckwellenmaschine in einem motorangetriebenen Fahrzeug eingesetzt wird.

Diese als Speicher ausgebildete Verbindungselemente 4 leiten sich tangential in die Nabe 3 ein, wobei der Verlauf dieser Speicher 4 bis zum Rotormantel 1a gekrümmt gehalten ist. Die Krümmung ist, aus obengenannten spannungstechnischen Aspekten, vorzugsweise gegenüber der Drehrichtung w des Rotors 1 konkav zu halten. Die Anzahl und die Materialstärke der Speicher 4 hängt von der jeweiligen Grösse des Rotors 1 sowie von den dynamischen Kräfte ab, denen der Rotor 1 unterworfen ist.

## Patentansprüche

1. Rotor einer Druckwellenmaschine, mit an seinem Umfang gleichmässig verteilt angeordneten Zellen, die dazu bestimmt sind, im Betrieb zwei gasförmige Medien aufzunehmen zwecks Verdichtung des ersten durch Druckwellen des zweiten Mediums, dadurch gekennzeichnet, dass die Rotorzellen (2) in einer Ebene senkrecht zur Drehachse des Rotors (1) verlaufen.

2. Rotor nach Anspruch 1, dadurch gekennzeichnet, dass die Rotorzellen (2) in Drehrichtung (w) eine konvexe Krümmung aufweisen.

3. Rotor nach Anspruch 1, dadurch gekennzeichnet, dass der Rotor (1) eine Nabe (3) aufweist, deren Verbindung zum Rotormantel (1 a) des Rotors (1) durch tangential zur Nabe (3) angreifende Speicher (4) erstellbar ist.

4. Rotor nach Anspruch 4, dadurch gekennzeichnet, dass die Speicher (4) in Drehrichtung (w) eine konkave oder quasi-konkave Krümmung beschreiben.
